# EUROPÄISCHE PATENTANMELDUNG

(11) **EP 0 024 271 A1**
(43) Veröffentlichungstag der Anmeldung: **25.02.1981**
(21) Anmeldenummer: 80890069.0
(22) Anmeldetag: 19.06.1980
(51) Int. Cl.: B65D 75/12

(54) **Schlauchbeutelpackung, sowie Verfahren zu deren Herstellung**

(30) Priorität: 19.06.1979 AT 4310/79
(71) Anmelder: TEICH AKTIENGESELLSCHAFT, 3200 Obergrafendorf (AT)
(72) Erfinder: Prohaska, Helmut, A-3100 St.Poelten (AT)
(74) Vertreter: Stampfer, Heinz

(57) **Zusammenfassung**

BeieinerSchlauchbeutelpackungfürfestestafelförmiges Verpackungsgut, wie Schokoladetafeln, die eine an seiner Innenseite mit einer Siegelungsschicht versehene Verpackungsmaterial-Hülle aufweist, welche einen zumindest nahezu quaderförmigen Raum umschließt, dessen kleinste Seitenkante zumindest nahezu senkrecht zu den Ebenen der sich bei der Schlauchbeutelherstellung bildenden Flossen (15) verläuft, sind diese Flossen in dieselbe Richtung in Ebenen umgeschlagen, die nach dem Umschlagen zumindest nahezu parallel zur kleinsten Seitenkante des Hülleninnenraumes verlaufen, und gegebenenfalls in diesem umgeschlagenen Zustand an der Außenoberfläche (22) der Packungschülle festgeklebt, wobei die Ränder der umgeschlagenen Flossen nicht über die Kanten des quaderförmigen Innenraumes hinausragen.

Bei einem bevorzugten Verfahren zur Herstellung dieser Schlauchbeutelpackungen werden diese mit einer Bewegungsrichtung quer zur Flächenerstreckung der abstehenden Verpackungsmaterial-Flossen, auf die gegebenenfalls ein Bindemittel aufgebracht wird, durch einen sich düsenartig in seinem Querschnitt verengenden Raum geführt, was ein Umschlagen der Flossen bewirkt.

## Beschreibung

Die Erfindung bezieht sich auf eine Schlauchbeutelpackung zum Verpacken von festem Verpackungsgut, die aus einer aus einem flächigen, flexiblen und faltbaren Verpackungsmaterial gebildeten Hülle besteht, wobei das Verpackungsmaterial an der Hülleninnenseite eine Siegelungsschicht aufweist und die Hülle einen zumindest nahezu quaderförmigen Raum umschließt, dessen kleinste Seitenkante zumindest nahezu senkrecht zu den Ebenen der zwei sich bei der Schlauchbeutelherstellung bildenden Flossen verläuft. Sie bezieht sich ferner auf ein vorteilhaftes Verfahren zur Herstellung einer solchen Schlauchbeutelpackung.

Packungen zum Verpacken von festem Verpackungsgut mit einer Hülle aus einem flächigen Verpackungsmaterial, die einen etwa quaderförmigen Raum umschließt, dessen kleinste Seitenkante klein ist gegenüber den zwei anderen Seitenkanten, also z.B. Schokoladepackungen bzw.Packungen für anderes tafelförmiges Verpackungsgut werden derzeit in überwiegendem Ausmaß in Form von Einschlagverpackungen ausgeführt.

Der maschinentechnische Aufwand bei der Herstellung von Einschlagverpackungen ist besonders hoch, der Ausstoß der Verpackungsmaschinen mit höchstens etwa 80 Stk/min relativ klein. Gasdichtheit der Verpackungsmaterial-Hülle, die in zunehmendem Maße für die Erreichung einer Verlängerung der Gebrauchsdauer des Verpackungsgutes gefordert wird, kann bei Einschlagverpackungen auf einfache Weise nicht realisiert werden.

Es sind nun aber auch Schlauchbeutelpackungen für Schokoladetafeln bekannt, deren Herstellung weniger aufwendig ist und mit wesentlich größerem Ausstoß(nämlich in der Größenordnung von 150 bis 350 Stk/min) erfolgen kann als bei Einschlagverpackungen. Solche Schlauchbeutelpackungen können gasdicht ausgeführt werden.

Die Gründe, die einer beschleunigten Einführung von Schlauchbeutelpackungen für Schokoladepackungen im Wege stehen, scheinen einerseits darin zu liegen, daß die Form der Schlauchbeutelpackung mit dem an seinen beiden Enden wegstehenden Flossen nicht der Form entspricht, die der Käufer traditionell von einer Schokoladepackung erwartet. Außerdem stören die abstehenden Flossen bei der Distribution. So werden solche Schlauchbeutel-Schokoladepackungen lose in einem Überkarton verpackt, was gegenüber der kompakten Art der Stapelung in Sammelpackungen, wie sie bei Ein- schla^{g}packungen möglich ist, Nachteile mit sich bringt. Hier will die Erfindung Abhilfe schaffen. Die Erfindung, wie sie in den Ansprüchen gekennzeichnet ist, löst die Aufgabe, eine Schlauchbeutel^{p}ackung der eingangs der Beschreibung genannten Art, sowie ein vorteilhaftes Verfahren zu ihrer Herstellung anzugeben, wobei diese erfindungsgemäßen Schlauchbeutel^{p}ackungen ein Aussehen ähnlich dem von Einschlagpackungen haben sollen und in derselben vorteilhaften Weise wie Einschlagverpackungen in Sammelpackungen zusammengefaßt werden können.

Im folgenden wird die Erfindung anhand von lediglich einen Ausführungsweg darstellenden Zeichnungen näher erläutert. Es zeigt:
Figur 1 ein schematisches Übersichtsbild für ein Verfahren zur Herstellung einer Schlauchbeutel^{p}ackung für Schokolade und Figur 2 die durch dieses Verfahren hergestellte Packung.

Bei diesem Verfahren wird als Verpackungsmaterial ein flexibles, flächiges Verbundmaterial eingesetzt, bei dessen Herstellung von einem gestrichenen Papier (Flächengewicht etwa 50 ^{g}/m²) ausgegangen wird, welches den mechanisch stärksten Teil des Verbundmaterials ausmacht. Dieses Papier wird nun längs den Stellen, an denen später an den Packungen Schwächungslinien vorliegen müssen, über den größten Teil dieser Schwächungslinien mit Durchstanzungen und in demselben Arbeitsgang an seiner hüllenaußenseitigen Oberfläche mit einem dekorativen Druck versehen. Die bedruckte und mit Durchstanzungen versehene Papierbahn wird an ihrer Rückseite mit Hilfe eines Naßklebers mit einem Kleberauftrag von etwa 2 g/m² (Festkörper) mit einer Aluminiumfolie der Type "Alu 99,0 weich" und einer Stärke von 0,012 mm kaschiert. Der so hergestellte Teilverbund wird dann auf seiner Rückseite, d.h. also auf der Aluminiumfolienoberfläche, mit einem Primer-Auftrag (Flächengewicht 1,5 g/m²) und danach mit einer Kaltkleberbeschichtun^{g} (10 bis 15 g/m Flächengewicht) versehen. Schließlich wird auf die Kaltkleberbeschichtung noch ein in Längsrichtung der Verbundmaterialbahn durchlaufendes Aufreißband aufgehracht, zu dessen beiden Seiten und parallel zu ihm die Papierschicht des Verbundmaterials ebenfalls Schwächungslinien aufweist.

Fig.l zeigt auf der linken Seite die Zuführung der zu verpackenden Schokoladetafeln 1, die einzeln in Richtung des ) Pfeiles 2 einer Verpackungsmaschine zugeführt werden. In dieser bewegen sich die Schokoladetafeln 1 nun in einer Richtung 3 senkrecht zu ihrer größten Seitenkante. Die Verbundmaterialbahn 4, die von einer Rolle 5 abgezogen und bei der Stelle 6 mit dem zugeführten Aufreißband 7 versehen wird, wird um die Schokoladetafeln 1 gefaltet und mittels einer (in Fig.1 nicht zu erkennenden ) an der Unterseite der Verpackungsmaschine angebrachten Siegelungsvorrichtung mit einer Längssiegelungsnaht versehen. Der so geformte, die einzelnen Schokoladetafeln umhüllende Verbundmaterialschlauch 8 wird nun mit Hilfe von rotierenden Siegelungsbacken 9 in Einzelpackungen 10 unterteilt, die dabei zusätzlich mittels eines an den Siegelungsbacken 9 angebrachten Schneidewerkzeuges voneinander getrennt werden.

Die so hergestellten Einzelpackungen 10 werden darauf nacheinander in vertikaler Richtung durch eine kastenförmige Düse 11 geschoben.

Der Innenraum der Düse 11 wird an zwei einander gegenüberliegenden Seiten von Zylindermantelflächen 12 begrenzt (womit die allgemeinste Bedeutung des Wortes und nicht Kreiszvlindermantelflächen gemeint sind), derart, daß dieser Raum eine sich mit fortschreitendem Bewegungsweg in Richtung des Pfeiles 13 verringernde Querschnittsbreite aufweist, wodurch - wie an den Stellen 14 angedeutet - beim Durchschieben der Einzelpackungen 10 durch die Düse 11 die durch die Quersiegelungsnähte gebildeten abstehenden Verpackungsmaterial-Flossen 15 auf die Hüllenoberfläche, von der sie ausgehen, umgeschlagen werden.

Die fertigen Einzelpackungen 16 treten dann aufeinandergestapelt aus dem oberen Ausgang der Düse 11 aus und können, wie bei 17 angedeutet, stapelweise zwecks einer weiteren Verpackung abgeführt werden.

Gemäß einer anderen Variante des erfindungsgemäßen Verfahrens können die beiden den Raum der Düse an zwei einander gegenüberliegenden Seiten begrenzenden Zylidermantelflächen, z.B. in Form von umlaufenden Bändern, beweglich ausgeführt sein, welche der Bewegung der Einzelpackungen durch die Düse zumindest zum größten Teil folgen, wodurch eine Reibung zwischen der Düseninnenwand und den Einzelpackungen zumindest weitgehend vermieden werden kann.

Gemäß einer Verfahrensvariante werden die Verpackungsmaterial-Flossen 15 an den Hüllenoberflächenbereichen, auf die sie umgeschlagen werden, vorteilhaft durch eine Klebung fixiert.

Dazu kann man z.B. an der Stelle 18 (siehe Fig.1) an der Unterseite der Verpackungsmaschine eine Vorrichtung anbringen, mit deren Hilfe ein Heißkleberauftrag in Form von mehreren Tu^{p}fen auf die Unterseiten der abstehenden Verpackungsmaterial-Flossen 15 aufgebracht wird. Die dazu erforderliche Vorrichtung weist neben einer Einrichtung zur Aufbereitung und Abgabe von geschmolzenem Heißkleber eine Reihe von Düsen auf, die für den Kleberauftrag jeweils in die Nähe der zu verklebenden Oberfläche gebracht werden und aus denen dann eine bestimmte Menge Heißkleber in Form von Kleber-Tupfen auf diese Oberfläche, d.h. in vorliegendem Fall also auf die Unterseiten der Verpackungsmaterial-Flossen 15, aufgebracht wird.

Die in Tupfenform aufgebrachte Klebermenge erstarrt, behält aber noch so lange ihre Klebefähigkeit, bis die I Verpackungsmaterial-Flossen 15 in der kastenförmigen Düse 11 an den Hüllenbereichen der Packung, von der sie ausgehen, umgeschlagen und dabei festgeklebt werden.

Die durch das vorstehend beschriebene Verfahren hergestellte Schlauchbeutelpackung ist schematisch in Fig.2 dargestellt.

An der Oberseite der Packung erkennt man das Aufreißband 7, zu dessen beiden Seiten - wie in der Beschreibung des Herstellungsverfahren bereits erwähnt - Schwächungslinien 19 vorgesehen sind. Neben und parallel zu dem Aufreißband 7 verläuft die umgelegte Verpackungsmaterial-Finne 20, welche bei der Herstellung der Längssiegelungsnaht zur Bildung des Verbundmaterialschlauches 8 (siehe Fig.1) entsteht.

Aufreißband 7 und Verpackungsmaterial-Finne 20 verlaufen senkrecht zur längsten Seitenkante 21 der Packung. Die an den Quersiegelungsnähten entstehenden Verpackungsmaterial-Flossen 15 sind auf die Hüllenoberflächenebene 22, von der sie ausgehen, beide in dieselbe Richtung umgeschlagen.

## Patentansprüche

1. Schlauchbeutelpackung zum Verpacken von festem Verpackungsgut, die aus einer aus einem flächigen, flexiblen und faltbaren Verpackungsmaterial gebildeten Hülle besteht, wobei das Verpackungsmaterial an der Hülleninnenseite eine Siegelungsschicht aufweist und die Hülle einen zumindest nahezu quaderförmigen Raum umschließt, dessen kleinste Seitenkante zumindest nahezu senkrecht zu den Ebenen der zwei sich bei der Schlauchbeutelherstellung bildenden Flossen verlauft, dadurch gekennzeichnet, daß die Flossen (15) in dieselbe Richtung in Ebenen umgeschlagen sind, die nach dem Umschlagen zumindest nahezu parallel zur kleinsten Seitenkante des Hülleninnenraumes verlaufen, wobei die Ränder der umgeschlagenen Flossen nicht über die Kanten des quaderförmigen Hülleninnenraumes hinausragen.

2. Schlauchbeutelpackung nach Anspruch 1, dadurch gekennzeichnet, daß die Flossen in umgeschlagenem Zustand an der Außenoberfläche (22) der Packungs-Hülle durch Klebung befestigt sind.

3. Verfahren zur Herstellung einer Schlauchbeutelpackung nach Anspruch 1 oder 2, bei dem eine siegelungsfähige Verpackungsmaterialbahn(4) um das Verpackungsgut (1) gefaltet wird und durch Bildung einer Längssiegelungsnaht an dieser Bahn ein das Verpackungsgut (1) umhüllender Schlauch (8) entsteht, der durch Quersiegelungsnähte und Trennschnitte an diesen in Einzelpackungen (10) unterteilt wird, dadurch gekennzeichnet, daß zum Umschlagen der durch die Quersiegelungsnähte gebildeten Verpackungsmaterial-Flossen(15) die Schlauchbeutelpackungen (10) mit einer Bewegungsrichtung (13) quer zur Flächenerstreckung der abstehenden Verpackungsmaterial-Flossen (15) durch einen an zwei einander gegenüberliegenden Seiten von zwei Zylindermantelflächen (12) begrenzten Raum bewegt werden, wobei dieser Raum eine sich mit fortschreitendem Bewegungsweg verringernde Querschnittsbreite aufweist, was zum Umschlagen der Flossen (15) fiihrt.

+.Verfahren nach Anspruch 3, dadurch gekennzeichnet, daß die Schlauchbeutelpackungen (10) durch diesen Raum hindurchgeschoben werden.

5.Verfahren nach Anspruch 3 oder 4, dadurch gekennzeichnet, daß die den Raum mit sich verringernder Querschnittsbreite begrenzenden Zylindermantelflächen (12) feststehende Begrenzungsflächen sind.

5.Verfahren nach Anspruch 3 oder 4, dadurch gekennzeichnet, daß die den Raum mit sich verringernder Querschnittsbreite begrenzenden Zylindermantelflächen (12) durch umlaufende Bänder gebildet werden.

7.Verfahren nach einem der Ansprüche 3 bis 6, dadurch gekennzeichnet, daß die Verpackungsmaterial-Flossen (15) an den Hüllenoberflächenbereichen (22), auf die sie umgeschlagen werden, festgeklebt werden.

8.Verfahren nach Anspruch 5, dadurch gekennzeichnet, daß das Bindemittel zum Festkleben der umgeschlagenen Flossen (15) auf diese vor dem Umschlagen aufgebracht wird.
